# EUROPÄISCHE PATENTSCHRIFT

(11) **EP 0 909 867 B1**
(45) Veröffentlichungstag und Bekanntmachung des Hinweises auf die Patenterteilung: **15.12.2004**
(21) Anmeldenummer: 98890282.1
(22) Anmeldetag: 02.10.1998
(51) Int. Cl.: E06B 3/673

(54) **Verfahren und Vorrichtung zum Füllen von Randfugen von Isolierglassecheiben**
Method and apparatus for filling the peripheral edge joints of double glazings
Méthode et dispositif de remplissage du joint périphérique d'un vitrage multiple

(30) Priorität: 15.10.1997 AT 174797
(43) Veröffentlichungstag der Anmeldung: 21.04.1999
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- DE-A- 2 834 902
- DE-B- 2 816 437
- US-A- 5 136 974

## Beschreibung

Die Erfindung betrifft ein Verfahren mit den Merkmalen der Oberbegriffe der Patentansprüche 1 und 3.

Beim Füllen der Randfugen von Isolierglasscheiben mit Versiegelungsmasse sind besonders die Ecken der Isolierglasscheiben problematisch, da die Versiegelungsdüse, wenn sie an eine Ecke kommt, üblicherweise über diese hinaus fährt, wobei der Austritt von Versiegelungsmasse aus der Versiegelungsdüse unterbrochen werden muß. Die Versiegelungsdüse wird anschließend um eine senkrecht zur Ebene der Isolierglasscheibe stehende Achse verschwenkt (bei rechteckigen Scheiben um 90°) und anschließend wieder an den Rand der Isolierglasscheibe im Bereich der Ecke angesetzt, worauf das Zuführen von Versiegelungsmasse wieder aufgenommen und die Versiegelungsdüse entlang des Randes der Isolierglasscheibe weiterbewegt wird. Dabei ergeben sich zum einen Probleme mit der exakten Dosierung von Versiegelungsmasse sowohl beim Beenden als auch beim Wiederaufnehmen des Versiegelns, so dass im Eckbereich in die Randfuge der Isolierglasscheibe häufig entweder zu viel oder zu wenig Versiegelungsmasse eingebracht wird. Des weiteren ist es nachteilig, wenn die Zufuhr von Versiegelungsmasse unterbrochen wird, da dies im Eckbereich zu undichten Stellen oder Fehlern in der Versiegelung führen kann.

Aus der DE 28 16 437 B ist ein Verfahren zum Versiegeln einer Isolierglasscheibe bekannt, bei dem Versiegelungsmasse aus einer relativ zu der Isolierglasscheibe bewegten Versiegelungsdüse in die Randfuge der Isolierglasscheibe eingespritzt wird, wobei während des Herumbewegens der Versiegelungsdüse um eine Ecke der Isolierglasscheibe und Verdrehens der Versiegelungsdüse um eine zur Ebene der Isolierglasscheibe senkrechte Achse kontinuierlich Versiegelungsmasse in die Randfuge der Isolierglasscheibe eingespritzt wird. Die Achse, um welche die Versiegelungsdüse verdrehbar ist, wird im Bereich einer Ecke der Isolierglasscheibe entlang einer Bahn bewegt, die von der Außenkontur der Isolierglasscheibe abweicht, insbesondere außerhalb der Isolierglasscheibe verläuft, wobei die Bahn der Achse stets den gleichen Abstand von der Außenkontur der Isolierglasscheibe hat.

Die DE 28 34 902 A zeigt eine Vorrichtung mit einer Versiegelungsdüse, die entlang einer Randfuge einer Isolierglasscheibe bewegbar und um eine im rechten Winkel zur Ebene der Isolierglasscheibe ausgerichtete Achse verdrehbar ist, wobei der Abstand zwischen Versiegelungdüse und Achse während des Versiegelungsvorganges veränderbar ist, insbesondere ist die Versiegelungsdüse gegen die Kraft einer Feder von der Achse weg bewegbar.
Für das Versiegeln von Isolierglasscheiben, bei dem Versiegelungsmasse in die Randfuge der Isolierglasscheibe eingespritzt wird, sind Düsen bekannt, die in die Randfuge eintauchen (vgl. DE 28 34 902 A). Bekannt sind auch sogenannte "ballige" Düsen, die am Rand der Glasscheiben von Isolierglasscheiben aufsitzend bewegt werden (vgl. DE 41 36 653 A und EP 0 857 849 A).

Der Erfindung liegt die Aufgabe zugrunde, ein Verfahren anzugeben, mit welchen die oben geschilderten Nachteile vermieden werden können.

Gelöst wird diese Aufgabe durch ein Verfahren mit den Merkmalen des Patentanspruches 1 oder mit den Merkmalen des Patentanspruches 3.

Beim erfindungsgemäßen Verfahren wird weder die Zufuhr von Versiegelungsmasse noch die Bewegung der Versiegelungsdüse oder die Bewegung ihrer normal zur Ebene der Isolierglasscheibe ausgerichteten Achse unterbrochen. Die Versiegelungsdüse fährt also um die Ecke der Isolierglasscheibe herum, wobei der Austritt von Versiegelungsmasse aus der Versiegelungsdüse nicht unterbrochen wird, so dass zum einen ein schnelleres Arbeiten möglich ist und zum anderen die erwähnten fehlerhaften Stellen in der Versiegelung nicht auftreten können. Weiters können Dosierungenauigkeiten, die insbesondere beim Unterbrechen und Wiederaufnehmen des Austritts von Versiegelungsmasse aus der Versiegelungsdüse auftreten können, zuverlässig verhindert werden, so dass sich ein exaktes Füllen der Randfuge auch im Eckbereich einer Isolierglasscheibe durchführen läßt.

Die Bewegungsbahn der Achse der Versiegelungsdüse im Bereich einer Ecke einer Isolierglasscheibe ist bogenförmig, wobei die Bewegungsbahn bei in die Randfuge der Isolierglasscheibe eintauchenden Versiegelungsdüsen im Bereich der Ecken innerhalb des Außenrandes der Isolierglasscheibe verläuft. Bei auf den Kanten der beiden die Randfugen begrenzenden Glasscheiben gleitenden Versiegelungsdüsen wird eine Bewegungsbahn der Achse der Versiegelungsdüse gewählt, die im Bereich der Ecken der Isolierglasscheibe außerhalb des Außenrandes der Isolierglasscheibe liegt und schlaufenförmig vom Rand der Isolierglasscheibe weg und wieder zum Rand der Isolierglasscheibe zurück verläuft. In beiden Fällen wird die Versiegelungsdüse federnd in Anläge an den Rand der Isolierglasscheibe gehalten.

Dies kann bevorzugt noch dadurch verbessert werden, dass in Bewegungsrichtung vor der Versiegelungsdüse die Tiefe der Randfuge erfasst wird und dass das Volumen der Randfuge im Eckbereich auf Grund der vor und nach dem Eckbereich Tiefe der Randfuge berechnet und während der Bewegung der Versiegelungsdüse um eine Ecke einer Isolierglasscheibe eine entsprechende Menge an Versiegelungsmasse zugeführt wird. Bei dieser Ausführungsform des erfindungsgemäßen Verfahrens wird die erforderliche Menge an Versiegelungsmasse genau erfasst und die Zufuhr von Versiegelungsmasse kann demgemäß noch genauer gesteuert werden.

Auch im Eckbereich, wenn sich die Versiegelungsdüse also um eine Ecke der Isolierglasscheibe ohne anzuhalten herumbewegt, kann die Relativgeschwindigkeit zwischen Versiegelungsdüse und Isolierglasscheibe und die aktuelle Fördermenge von Versiegelungsmasse so gesteuert (verändert) werden, wie dies an sich aus der US 4 973 435 A und der US 5 136 974 A bekannt ist, um den gewünschten Füllgrad der Randfuge mit Versiegelungsmasse zu erreichen.

Wie ebenfalls aus den genannten Schriften bekannt, wird die Relativbewegung zwischen Versiegelungsdüse und Isolierglasscheibe erreicht, indem die Versiegelungsdüse entlang der stillstehenden Isolierglasscheibe und/oder die Isolierglasscheibe bei stillstehender Versiegelungsdüse bewegt wird.

Das erfindungsgemäße Verfahren ist für Ein-Düsen-Versiegelungsautomaten ebenso geeignet wie für Versiegelungsautomaten mit zwei oder mehr als zwei Versiegelungsdüsen.

Da die Bewegungsbahn der Achse in einer Ausführungsform bogenförmig innerhalb der Isolierglasscheibe verläuft und somit die Ecke praktisch "abgeschnitten" wird und in einer anderen Ausführungsform außerhalb der Umfangskontur der Isolierglasscheibe liegt, also sich nach einer im Bereich der Ecke schlaufenförmigen Bahn bewegt, wogegen die Versiegelungsdüse die Ecke vollständig umfahren muß, wird der Abstand zwischen der Versiegelungsdüse und der Achse zur Ecke hin zunehmend größer bzw. kleiner und nach der Ecke wieder kleiner bzw. größer, bis die Versiegelungsdüse mit der Achse wieder fluchtet. Diese Bewegung der Versiegelungsdüse relativ zur Achse kann beispielsweise gegen die Kraft einer Feder erfolgen.

Bevorzugte und vorteilhafte Ausgestaltungen des Verfahrens gemäß der Erfindung sind Gegenstand der Unteransprüche.

Weitere Einzelheiten, Vorteile und Merkmale des Verfahrens und der Vorrichtung gemäß der Erfindung ergeben sich aus der nachstehenden Beschreibung des in den Zeichnungen gezeigten Ausführungsbeispiels der Erfindung.

Es zeigt:
Fig. 1 in Schrägansicht einen Düsenkopf und teilweise eine Versiegelungsvorrichtung,
Fig. 2 den Düsenkopf von vorne gesehen,
Fig. 3 und Fig. 4 Beispiele für Bewegungsbahnen beim Umfahren einer Ecke einer Isolierglasscheibe.

Eine Versiegelungsvorrichtung (Versiegelungsautomat), die beim Ausführen des erfindungsgemäßen Verfahrens verwendet werden kann, besitzt, wie an sich bekannt, eine Stützfläche 50 zum seitlichen Abstützen der zu versiegelnden Isolierglasscheibe 51, die wie ebenfalls bekannt, um wenige Grade nach hinten geneigt und als Luftkissenwand oder als Rollenwand ausgebildet sein kann. Am unteren Rand der seitlichen Abstützung sind Fördervorrichtungen 52 zum Transportieren der Isolierglasscheibe 51 in die und aus der Versiegelungsvorrichtung vorgesehen, welche Fördervorrichtungen 52 auch die Bewegungen der Isolierglasscheibe 51 während des eigentlichen Versiegelns bewirken. Eine besonders vorteilhafte Ausführungsform einer seitlichen Abstützung einer Versiegelungsvorrichtung und einer Fördervorrichtung für die Isolierglasscheibe ist in der US 44 22 541 A gezeigt und beschrieben. Weiters kann in der Versiegelungsvorrichtung ein Hilfsförderer vorgesehen sein, der beispielsweise mit Hilfe eines Saugkopfes an der der Stützwand 50 abgekehrten Fläche der Isolierglasscheibe 51, insbesondere kleiner Isolierglasscheiben 51, angreift und der das exakte Bewegen der Isolierglasscheibe 51 während des Versiegelungsvorganges unterstützt.

Ein Düsenkopf 53 ist über eine Halterung 54 an einer vertikal und parallel zur Stützwand 50 ausgerichteten, etwa lotrechten Führungsschiene parallel zur Ebene der Isolierglasscheibe 51 auf- und abbewegbar und um eine zur Ebene der Isolierglasscheibe 51 senkrechte Achse verdrehbar montiert. Dies ist aus der US 5 136 974 A an sich bekannt.

Die Führungsschiene für die Halterung des Düsenkopfes 53 kann vor oder hinter der Stützwand 50 angeordnet sein.

Das erfindungsgemäße Verfahren ist nicht auf Versiegelungsautomaten beschränkt, in welchen die Isolierglasscheibe 51 beim Versiegeln im wesentlichen vertikal steht, sondern sie kann auch an Horizontalversiegelungsautomaten, in welchen die Isolierglasscheibe 51 auf einem Tisch horizontal aufliegt, verwendet werden.

Der Düsenkopf 53 besteht aus einem Träger 1, der an der Halterung 54 befestigt ist, die an der Führung des Versiegelungsautomaten im wesentlichen vertikal auf und ab verschiebbar geführt ist.

An dem Träger 1 ist um eine Achse, die parallel zur Ebene der Isolierglasscheibe 51 ausgerichtet ist, verschwenkbar ein Arm 3 montiert, der an seinem freien Ende die Düse 4 trägt. Der Arm 3, der die Versiegelungsdüse 4 trägt, ist mit Hilfe eines Pneumatikzylinders 5 verschwenkbar, damit die Düse 4 an den Rand der zu versiegelnden Isolierglasscheibe 51 elastisch federnd anlegbar und von diesem wieder abhebbar ist.

Der Träger 1 ist um eine zur Ebene der Isolierglasscheibe 51 senkrechte Achse verdrehbar an der Halterung 54 befestigt.

Die der Isolierglasscheibe 51 zugekehrte Fläche des Düsenplättchens 11 berührt im Bereich der Düsenöffnung diese Achse.

An dem Träger 1 kann weiters ein Abstreifplättchen befestigt sein, das mit Hilfe eines Pneumatikzylinders senkrecht zur Ebene der Isolierglasscheibe 51 vor- und zurückschiebbar ist. Zum Bewegen des Plättchens quer zu seiner Ebene ist ein weiterer Zylinder vorgesehen, dessen Kolben den Zylinder trägt.

Die Düse 4 ist am vorderen Ende des Arms 3 beispielsweise mit Hilfe einer eine Blattfeder 9 aufweisenden Befestigungsvorrichtung festgelegt. Die Düse 4 ist eine beispielsweise ballige Düse, d.h. das Düsenplättchen 11 ist an seiner der Isolierglasscheibe 51 zugekehrten Seite konvex gewölbt.

Am Düsenkopf 53 ist bevorzugt über einen Hilfsrahmen 34, der um einen zur Schwenkachse des Armes 3 für die Düse 4 parallele Achse verschwenkbar am Träger 1 gelagert ist, ein Tiefentaster 22 vorgesehen. Zum Verschwenken des Hilfsrahmens 20 ist ein Pneumatikzylinder vorgesehen.

Der Tiefentaster 22 ist am Hilfsrahmen 34 um eine zur Schwenkachse des Armes 3, der die Düse 4 trägt, parallele Achse verschwenkbar. Die Schwenkstellung des Tiefentasters 22 gegenüber dem Hilfsrahmen 34 wird mit Hilfe eines Meßlineals erfasst. Der Tiefentaster 22 kann auf seiner der Isolierglasscheibe 6 zugekehrten Rand konvex gekrümmt sein.

Mit Hilfe des Meßlineals, das dem Tiefentaster 22 zugeordnet ist, wird die Auslenkung des Tiefentasters 22 erfasst, so dass die Tiefe der Randfuge der zu versiegelnden Isolierglasscheibe 51 gemessen werden kann. In Abhängigkeit von der Tiefe der Randfuge wird die Geschwindigkeit der Relativbewegung zwischen Isolierglasscheibe 51 und Düse 4 und/oder die Menge an Versiegelungsmasse, die aus der Düse 4 in die Randfuge ausgepresst wird, gesteuert.

Die Relativbewegung zwischen Düse 4 und Isolierglasscheibe 51 wird durch Auf- und Abbewegen des Trägers 1 für die Düse 4, Verdrehen derselben um die zur Isolierglasscheibe 51 senkrechte Achse und/oder Bewegen der Isolierglasscheibe 51 selbst ausgeführt.

Das Schwenken der Düse 4 um die senkrecht zur Isolierglascheibe 6 ausgerichtete Achse wird mit Hilfe einer mit dem Düsenkopf 53 verbundenen Zahnscheibe 25, in die das Ritzel eines Antriebsmotors 26 eingreift, ausgeführt.

Die zuvor anhand der Fig. 1 und 2 beschriebene Ausführungsform einer Versiegelungsvorrichtung, insbesondere des Düsenkopfes 53, ist nur als Beispiel für eine zum Durchführen des erfindungsgemäßen Verfahrens geeignete Vorrichtung zu verstehen.

Beispielsweise kann der Tiefentaster 22, statt an einem verschwenkbaren Arm am Düsenkopf 53 montiert zu sein, um eine zur Ebene der Isolierglasscheibe 51 normale Achse verdrehbar sein, um die Tiefe der Randfuge zu erfassen.

Zum Erfassen der Tiefe der Randfuge der Isolierglasscheibe 51, also des Abstandes zwischen der außen liegenden Fläche des Abstandhalterrahmens und den Außenrändern der beiden Glasscheiben der Isolierglasscheibe 51 können auch andere Vorrichtungen, z.B. Sensoren, vorgesehen sein, die bevorzugt am Düsenkopf 53 angeordnet sind.

In Fig. 3 ist der Verlauf der Bewegungsbahn der Drehachse, um welche die Düse 4 verdrehbar an ihrer Halterung gelagert ist, beim Umfahren einer Ecke 61 der Isolierglasscheibe 51 für den Fall einer balligen Düse 4 gezeigt, deren Düsenplättchen 11 an den Innenkanten der beiden Glasscheiben der Isolierglasscheibe 51 anliegend bewegt wird. Im Bereich der zur Ecke 61 führenden Ränder 60 der beiden Glasscheiben wird der Düsenkopf 53 so ausgerichtet, dass dessen Schwenkachse im wesentlichen in einer Bahn bewegt wird, die mit den Rändern 60 zusammenfällt. Im Bereich der Ecke 61 selbst wird der Düsenkopf 53 so bewegt, dass die Bewegungsbahn 70 im Bereich der Ecke 61 außerhalb der Isolierglasscheibe 51 verläuft und, wie in Fig. 3 gezeigt, etwa schlaufenförmig ist. Dadurch und durch die beschriebene elastisch federnde Lagerung der Düse 4 am Düsenkopf 53 werden die Reibungskräfte zwischen dem Düsenplättchen 11 und den Rändern 60 der beiden Glasscheiben der Isolierglasscheibe 51 so weit verringert, dass nicht nur die Düse 4 problemlos um die Ecke herumgeschwenkt werden kann, ohne angehalten zu werden. Auch die Reibungskräfte zwischen Düsenplättchen 11 und Isolierglasscheibe 51 werden so verringert, so dass ein vorzeitiges Abnützen des Düsenplättchens 11 vermieden ist.

Wenn der Düsenkopf 53 mit einer Düse 4 versehen ist, die einen die Düsenmündung tragenden Bauteil 62 trägt (vgl. Fig. 4), der in die Randfuge zwischen den beiden Glasscheiben der Isolierglasscheibe 51 eintaucht und an der Außenfläche 55 des Abstandhalters 56 entlanggleitet, wird beim Umfahren einer Ecke 61 der Isolierglasscheibe 51 die Bewegungsbahn 71 für die Drehachse, um welche der Düsenkopf 53 verdrehbar an seinem Träger gelagert ist, so gewählt, dass sie im Bereich der Ecke 61 innerhalb der Außenkontur der Isolierglasscheibe 51 liegt. Die Bewegungsbahn 71 ist in Fig. 4 durch die strichpunktierte Linie symbolisiert.

Sowohl bei der in Fig. 3 als auch bei der in Fig. 4 gezeigten Variante des erfindungsgemäßen Verfahrens wird der Austritt von Versiegelungsmasse aus der Düse 4 auch im Bereich einer Ecke 61 ebensowenig unterbrochen wie die Bewegung der Düse 4 um die Ecke 61 der Isolierglasscheibe 51 herum.

Das erfindungsgemäße Verfahren ist für das Versiegeln von Isolierglasscheiben 51 gedacht, die wenigstens eine Ecke 61 aufweisen, an der die zur Ecke 61 führenden Ränder 60 der beiden Glasscheiben der Isolierglasscheibe 51 miteinander einen Winkel, z.B. einen rechten, stumpfen oder spitzen Winkel einschließen.

Zusammenfassend kann ein Ausführungsbeispiel der Erfindung wie folgt beschrieben werden:

Beim Versiegeln einer Isolierglasscheibe 51 mit wenigstens einer Ecke, in der die zur Ecke führenden Ränder 60 der Glasscheiben der Isolierglasscheibe 51 miteinander einen rechten, einen spitzen oder einen stumpfen Winkel einschließen, wird die Düse 4 ohne anzuhalten in einem Zug um die Ecke 61 herum bewegt und während des Herumbewegens der Versiegelungsdüse 4 um die Ecke der Austritt von Versiegelungsmasse aus der Düse 4 in die Randfuge nicht unterbrochen. Beim Umfahren einer Ecke 61 wird die Bewegungsbahn 79 der zur Ebene der zu versiegelnden Isolierglasscheibe 51 senkrecht ausgerichteten Achse, um welche die Düse 4 verdrehbar ist, so geführt, dass sie von der Außenkontur der Isolierglasscheibe 51 abweicht. Bei Düsen 4, die an den die Randfuge begrenzenden Rändern 60 der Glasscheiben der Isolierglasscheibe 51 außen gleitend entlanggeführt werden, wird die Bewegungsbahn 70 so gewählt, dass sie im Bereich der Ecke 61 von der Außenkontur der Isolierglasscheibe 51 weg nach außen und nach der Ecke 61 wieder auf den Rand der Isolierglasscheibe 51 zurück verläuft. Bei Düsen 4, welche in die zu versiegelnde Randfuge eintauchen, wird die Bahn 71 der Achse so gewählt, dass sie im Bereich der Ecke 61 von der Außenkontur der Isolierglasscheibe 51 nach innen bogenförmig abweicht.

## Patentansprüche

1. Verfahren zum Versiegeln einer Isolierglasscheibe, bei dem mittels einer relativ zu der Isolierglasscheibe (51) bewegten Düse (4), die sich um die Ecken (61) der Isolierglasscheibe (51) bewegt und um eine zur Ebene der Isolierglasscheibe (51) senkrechte Achse verdrehbar ist, kontinuierlich Versiegelungsmasse in die Randfuge der Isolierglasscheibe eingespritzt wird, **dadurch gekennzeichnet, dass** die Düse (4) in die Randfuge der Isolierglasscheibe (51) eintaucht und die Bewegungsbahn (71) der Achse, um welche die Düse (4) verdrehbar ist, im Bereich der Ecken (61) der Isolierglasscheibe (51) entlang einem Bogen (71) verläuft, der innerhalb der Isolierglasscheibe (51) liegt.

2. Verfahren nach Anspruch 1, **dadurch gekennzeichnet, dass** die Bewegungsbahn (71) im Bereich der Ecken der Isolierglasscheibe (51) kreisbogenförmig ist.

3. Verfahren zum Versiegeln einer Isolierglasscheibe, bei dem mittels einer relativ zu der Isolierglasscheibe (51) bewegten Düse (4), die sich um die Ecken (61) der Isolierglasscheibe (51) bewegt und um eine zur Ebene der Isolierglasscheibe (51) senkrechte Achse verdrehbar ist, kontinuierlich Versiegelungsmasse in die Randfuge der Isolierglasscheibe (51) eingespritzt wird, **dadurch gekennzeichnet, dass** die Düse (4) ballig ist, und auf den Rändern der Isolierglasscheibe (51) aufsitzt, und dass die Bewegungsbahn (70) der Achse, um welche die Düse (4) verdrehbar ist, im Bereich der Ecken (61) der Isolierglasscheibe (51) von der Außenkontur der Isolierglasscheibe (51) schlaufenartig nach außen vom Rand der Isolierglasscheibe (51) weg und wieder zum Rand der Isolierglasscheibe (51) zurück verläuft.

4. Verfahren nach einem der Ansprüche 1 bis 3, **dadurch gekennzeichnet, dass** die Bewegungsbahn der Achse, um welche die Düse (4) verdrehbar ist, im Bereich vor und nach den Ecken (61) der Isolierglasscheibe (51) entlang des Randes der Isolierglasscheibe (51) verläuft.

5. Verfahren nach einem der Ansprüche 1 bis 4, **dadurch gekennzeichnet, dass** die Tiefe der Randfuge in Bewegungsrichtung vor der Düse (4) erfasst wird.

6. Verfahren nach Anspruch 5, **dadurch gekennzeichnet, dass** das Volumen der Randfuge im Bereich der Ecken (61) auf Grund der vor und nach den Ecken (61) erfassten Tiefe der Randfuge berechnet und während der Bewegung der Düse (4) um die Ecken (61) herum eine der erfassten Tiefe der Randfuge entsprechende Menge an Versiegelungsmasse in die Randfuge eingespritzt wird.

7. Verfahren nach Anspruch 5 oder 6, **dadurch gekennzeichnet, dass** bei im Eckbereich gekrümmten Abstandhalterrahmen (56) der Krümmungsradius der Außenseite (55) des Abstandhalterrahmens (56) bei der Berechnung des Volumens berücksichtigt wird.

8. Verfahren nach einem der Ansprüche 1 bis 7, **dadurch gekennzeichnet, dass** die Förderleistung von aus der Düse (4) austretender Versiegelungsmasse an die Relativgeschwindigkeit zwischen Düse (4) und Isolierglasscheibe (51) sowie dem Volumen der Randfuge angepasst geregelt wird.

9. Verfahren nach einem der Ansprüche 1 bis 8, **dadurch gekennzeichnet, dass** die je Zeiteinheit aus der Düse (4) ausgepreßte Menge an Versiegelungsmasse erfasst wird und dass die Fördermenge in Abhängigkeit von der Relativgeschwindigkeit zwischen Düse (4) und Isolierglasscheibe (51) und dem Volumen der Randfuge geregelt wird.

10. Verfahren nach einem der Ansprüche 1 bis 8, **dadurch gekennzeichnet, dass** die je Zeiteinheit aus der Düse (4) ausgepresste Menge an Versiegelungsmasse erfasst wird und dass die Relativgeschwindigkeit zwischen Düse (4) und Isolierglasscheibe (51) entsprechend der erfassten Menge an Versiegelungsmasse und dem Volumen der Randfuge geregelt wird.

## Claims

1. Process for sealing of an insulating glass pane, in wich a sealing mass is continuously injected into the edge joint of the insulating glass pane (51), by means of a nozzle (4) which is moved relatively to the insulating glass pane (51), which moves around the corners (61) of the insulating glass pane (51) and which can be turned around an axis perpendicular to the plane of the insulating glass pane (51), **characterized in that** the nozzle (4) dips into the edge joint of the insulating glass pane (51) and the traveling path (71) of the axis around which the nozzle (4) can be turned, in the area of the corners (61) of the insulating glass pane (51) runs along an arc (71) which lies within the insulating glass pane (51).

2. Process according to claim 1, charactered in that the travelling path (71) in the area of the corners of the insulating glass pane (51) has the shape of a circular arc.

3. Process for sealing of an insulating glass pane, in wich a sealing mass is continuously injected into the edge joint of the insulating glass pane (51), by means of a nozzle (4) which is moved relatively to the insulating glass pane (51), which moves around the corners (61) of the insulating glass pane (51) and which can be turned around an axis perpendicular to the plane of the insulating glass pane (51), **characterized in that** the nozzle (4) is convexly arched and sits on the edges of the insulating glass pane (51) and that the travelling path (70) of the axis around which the nozzle (4) can be turned in the area of the corners (61) of the insulating glass pane (51) deviates in a loop from the outside contour of the insulating glass pane (51) to the outside away from the edge of the insulating glass pane (51) and back again to the edge of the insulating glass pane (51).

4. Process according to one of claims 1 to 3, **characterized in that** the travelling path of the axis around which the nozzle (4) can be turned in the area in front of and following the corners (61) of the insulating glass pane (51) runs along the edge of the insulating glass pane (51).

5. Process according to one of claims 1 to 4, **characterized in that** the depth of the edge joint is acquired in the direction of movement in front of the nozzle (4).

6. Process according to claim 5, **characterized in that** the volume of the edge joint in the area of the corners (61) is computed based on the depth of the edge joint (61) acquired before and after the corners (61) and during the motion of the nozzle (4) around the corners (61) an amount of sealing mass corresponding to the acquired depth of the edge joint is injected into the edge joint.

7. Process according to claim 5 or 6, **characterized in that** case of spacer frames (56) curved in the corner area the radius of curvature of the outside (55) of the spacer frame (56) is considered in computation of the volume.

8. Process according one of claims 1 to 7, **characterized in that** the delivery-rate of sealing mass emerging from the nozzle (4) is controlled as adapted to the relative speed between nozzle (4) and the insulating glass pane (51) as well as the volume of the edge joint.

9. Process according to one of claims 1 to 8, **characterized in that** the amount of sealing mass pressed out of the nozzle (4) per unit of time is acquired and that the amount of delivery is controlled in dependency of the relative speed between nozzle (4) and insulating glass pane (51) and the volume of the edge joint.

10. Process according to one of claims 1 to 8, **characterized in that** the amount of sealing mass pressed out of the nozzle (4) per unit of time is acquired and that the relative speed between nozzle (4) and insuluating glass pane (51) is controlled according to the aquired amount of sealing mass and the volume of the edge joint.

## Revendications

1. Procédé de scellement d'une vitre isolante selon lequel a lieu une injection continuelle de masse de scellement dans la rainure du chant de la vitre isolante (51) au moyen d'une buse (4) qui se déplace par rapport à la vitre isolante (51) et autour des angles (61) de la vitre isolante (51) et qui est orientable autour d'un axe perpendiculaire par rapport an plan de la vitre isolante (51), **caractérisé en ce que** la buse (4) plonge dans la rainure du chant de la vitre isolante (51) et que la trajectoire (71) de l'axe autour duquel la buse (4) est orientable décrit, dans la zone des angles (61) de la vitre isolante (51), un arc (71) se trouvant à l'intérieur de la vitre isolante (51).

2. Procédé selon la revendication 1, **caractérisé en ce que**, dans la zone des angles de la vitre isolante (51), la trajectoire (71) est circulaire.

3. Procédé de scellement d'une vitre isolante selon lequel a lieu une injection continuelle de masse de scellement dans la rainure du chant de la vitre isolante (51) au moyen d'une buse (4) qui se déplace par rapport à la vitre isolante (51) ) et autour des angles (61) de la vitre isolante (51) et qui est orientable autour d'un axe perpendiculaire par rapport au plan de la vitre isolante (51), **caractérisé en ce que** la buse (4) présente une forme de bulle et repose sur les chants de la vitre isolante (51) et que la trajectoire (70) de l'axe autour duquel la buse (4) est orientable s'étend, dans la zone des angles (61) de la vitre isolante (51), du contour extérieur de la vitre isolante (51) vers l'extérieur à la manière de boucles, en s'éloignant du chant de la vitre isolante (51) et en se rapprochant à nouveau du bord de la vitre isolante (51).

4. Procédé selon l'une des revendications 1 à 3, **caractérisé en ce que**, dans la zone devant et derrière les angles (61) de la vitre isolante (51), la trajectoire de l'axe autour duquel la buse (4) est orientable s'étend le long du chant de la vide isolante (51).

5. Procédé selon l'une des revendications 1 à 4, **caractérisé en ce que** la profondeur de la rainure du chant est captée en amont de la buse (4), dans la direction de déplacement.

6. Procédé selon la revendication 5, **caractérisé en ce que**, dans la zone des angles (61), le volume de la rainure du chant est calculé sur la base de la profondeur de celle-ci devant et derrière les angles (61) et **en ce que**, au cours du déplacement de la buse (4) autour des angles (61), une quantité de masse de scellement correspondant à la profondeur captée est injectée dans la rainure du chant.

7. Procédé selon la revendication 5 ou 6, **caractérisé en ce que**, en présence de cadres écarteurs (56) courbés dans la zone d'angle, le rayon de courbure de la face extérieure (55) du cadre écarteur (56) est pris en considération pour le calcul du volume.

8. Procédé selon l'une des revendications 1 à 7, **caractérisé en ce que** le débit de masse de scellement sortant de la buse (4) est réglé en fonction de la vitesse relative entre la buse (4) et la vitre isolante (51), ainsi que du volume de la rainure du chant.

9. Procédé selon l'une des revendications 1 à 8, **caractérisé en ce que** la quantité de masse de scellement pressée hors de la buse (4) par unité de temps est captée, et **en ce que** le débit est réglé en fonction de la vitesse relative entre la buse (4) et la vitre isolante (51) et du volume de la rainure du chant.

10. Procédé selon l'une des revendications 1 à 8, **caractérisé en ce que** la quantité de masse de scellement pressée hors de la buse (4) par unité de temps est captée, et **en ce que** la vitesse relative entre la buse (4) et la vitre isolante (51) est réglée en fonction de la quantité de masse de scellement captée et en fonction du volume de la rainure du chant.
